# EUROPÄISCHE PATENTSCHRIFT

(11) **EP 3 042 966 B1**
(45) Veröffentlichungstag und Bekanntmachung des Hinweises auf die Patenterteilung: **19.04.2017**
(21) Anmeldenummer: 16150685.2
(22) Anmeldetag: 08.01.2016
(51) Int. Cl.: C21C 5/46, F27D 21/00, F27D 21/02

(54) **VERFAHREN UND VORRICHTUNG ZUM BETREIBEN EINER BLASLANZE IN EINEM KONVERTER**
METHOD AND DEVICE FOR OPERATING A BLOWING LANCE IN A CONVERTER
PROCEDE ET DISPOSITIF DE FONCTIONNEMENT D'UNE LANCE DE SOUFFLAGE DANS UN CONVERTISSEUR

(30) Priorität: 09.01.2015 DE 102015200188
(43) Veröffentlichungstag der Anmeldung: 13.07.2016
(73) Patentinhaber: SMS group GmbH, 40237 Düsseldorf (DE)
(72) Erfinder: Walter, Gernot, 47506 Neukirchen-Vluyn (DE); Rose, Lutz, 47259 Duisburg (DE)
(74) Vertreter: Klüppel, Walter

(56) Entgegenhaltungen:
- EP-A1- 0 162 949
- JP-A- 2007 327 124

## Beschreibung

Die Erfindung betrifft ein Verfahren und eine Vorrichtung zum Betreiben einer Blaslanze in einem Konverter zur Stahlerzeugung. Die Blaslanze dient insbesondere zum Aufblasen von Sauerstoff auf eine flüssige Metallschmelze in einem Basic Oxygen Steel Making Konverter, einem Argon Oxygen Decarburisation Konverter, in einem Converter-ARCing ConArc-Ofen, in einer VOD-Anlage oder in einer Anlage für das Rohstahl-Heraeus RH-Verfahren.

Zum weiter entfernt liegenden Stand der Technik wird auf die japanische Anmeldung JP-2007 327124 A sowie den Artikel "Mise en service d'une lance de post-combustion à l'aciére de Sollac Lorraine"; J. P. Bosquet et al., La Revue de Metallurgie 2001 (Juli-August) verwiesen. Die beiden Dokumente beziehen sich auf die Bildung von Bären am Konvertermund, während sich die vorliegende Erfindung auf die Bildung von Bären an einer Blaslanze bezieht.

Technischer Hintergrund der vorliegenden Erfindung:
Bei Konverterprozessen wird durch eine wassergekühlte Blaslanze technisch erzeugter Sauerstoff oder Sauerstoff/Inertgas- Gemisch auf die Oberfläche einer flüssigen Metallschmelze geblasen.

Die wassergekühlte Blaslanze fährt von oben durch eine Öffnung im Kühlkamin mittig in das Konvertergefäß und wird soweit abgesenkt bis die vorgesehene Aufblashöhe erreicht wird. Während des Absenkens erfolgt automatisch das Öffnen eines Sauerstoffventils und eine definierte Sauerstoffmenge wird durch den am Ende der Lanze angebrachten Lanzenkopf auf die Oberfläche der flüssigen Metallschmelze geblasen.

Der Lanzenkopf besteht aus Kupfer. Im Kupferkopf befinden sich Öffnungen, die als Lavaldüse ausgeführt sind und den Sauerstoff auf Überschallgeschwindigkeit beschleunigen. Die Anzahl der Lavaldüsen variiert typischerweise zwischen 1 und 6.

Bei einem 1-Loch- Lanzenkopf ist die Lavaldüse zentrisch, bei Mehrloch-Lanzenköpfen kreisförmig, angeordnet. Der Sauerstoff aus den Mehrloch-Lanzen trifft nicht senkrecht auf die Badoberfläche, sondern unter einem Düsenanstellwinkel, der zwischen 10° und 23° liegt.

Der Sauerstoff trifft dann auf die Oberfläche der Schmelze und erzeugt dort eine oszillierende Blasmulde. Der auf diese Weise auf die Oberfläche der Schmelze aufgebrachte Sauerstoff sorgt für eine intensive Entkohlungsreaktion in der flüssigen Metallschmelze und verändert somit positiv deren Materialeigenschaften.

Das Absenken der Blaslanze kann in Stufen erfolgen.

In der ersten Stufe erfolgt die Zündung des Sauerstoffstrahls mit dem in der Schmelze vorhandenen Kohlenstoff. Die Blaslanze ist hierbei sehr hoch, ca. 270 cm oberhalb der flüssigen Metallschmelze, um einen möglichen Kontakt zu den chargierten Feststoffen (Schrott) zu vermeiden. Im Falle eines Kontaktes des Blaslanzenkopfes mit Kühlschrottteilen in der Schmelze, können Wasserleckagen zu gefährlichen Wasserdampfexplosionen führen.

Von der zweiten bis vierten Stufe wird die Lanzenhöhe um ca. 25 - 35 cm pro Stufe abgesenkt. Das Ziel hier ist es, die Reaktionsgeschwindigkeit zu erhöhen und eine zu frühe Schlackenbildung zu kontrollieren.

Die mittleren Stufen bewirken eine frühe Eisenoxidbildung, wodurch eine erhöhte Schlackenbildung generiert wird.

In der Hauptstufe, niedrigste Lanzenhöhe ca. 150 cm zur Badoberfläche, wird die höchste Entkohlungsgeschwindigkeit erzielt, und die Hauptstufe hat auch die längste Blasstufe. Die Lanzenhöhe ist ein empirischer Kompromiss zwischen dem Erreichen hoher Entkohlungsgeschwindigkeiten und der richtigen Schlackenbildung.

Aufgrund der geforderten Endanalyse steigt in einigen Fällen die Lanzenhöhe und die Sauerstoff-Durchflussrate, um die Viskosität und chemische Reaktivität der Schlacke durch Erhöhung des FeO-Gehaltes zu kontrollieren.

Während des Sauerstoff-Aufblasverfahrens werden kleine Metall- Tröpfchen aus der Schmelze herausgerissen und bilden zusammen mit den Schlackenbildnern, z.B. CaO/MgO, eine schaumige Schlacke, die bis zur Konverter-Mündung ansteigen oder sogar überkochen kann.

Die Position der Blaslanze ist wichtig für das Funktionieren des AufblasVerfahrens.

Bei einer hohen Blaslanzenposition (Stufe 1) wird die Schlacke zu sehr gerührt und mit höheren Prozentsätzen an FeO überoxidiert.

Dies führt zu höheren Ausbringungsverlusten als normal. Ferner wird die Entkohlungsreaktion reduziert und unregelmäßig, das Schlackenvolumen steigt, und es gibt eine erhöhte Wahrscheinlichkeit des Schlackenauswurfs; dies ist ein unkontrolliertes Überkochen der Schlacke über die Konvertermündung.

Bei einer niedrigen Blaslanzenposition (Stufe 2) steigt die Entkohlungsreaktion. Gleichzeitig werden die Schlackenbildung, die Schlacken-Reaktivität und der FeO-Gehalt in der Schlacke reduziert; außerdem gestalten sich Schwefel- und Phosphorentfernung häufig problematisch.

| | | | | | | | |
|---|---|---|---|---|---|---|---|
| Fe | + | O | = | FeO | | | -Stufe1 |
| FeO | + | C | = | Fe | + | CO | -Stufe2 |
| C | + | O | = | CO | | | |

Ist die Blaslanzenposition sehr niedrig, erfolgt ein starker Auswurf von Metalltröpfchen oder eine Funkenbildung bzw. Funkensprühen ist sichtbar; beides verursacht schwere und gefährliche metallische Ablagerungen, genannt Bären, an der Blaslanze und in der unteren Abgashaube.

Diese Bären wachsen über die Zeit (von Schmelze zu Schmelze) und führen zu einer Zunahme des Lanzendurchmessers und des Lanzengewichtes und stellen ab einer gewissen Größe für den Produktionsablauf sowie für die Instandhaltung ein Problem dar.

Bei einer zu großen Verbärung der Blaslanze bzw. Zunahme des Lanzendurchmessers, ist eine Durchfahrt der Lanze durch den Lanzendom nach dem Ende eines Blasprozesses nicht mehr möglich.

Die Blaslanze bleibt im Lanzendom stecken, wodurch sich folgende Probleme ergeben können:
1. Beschädigung des wassergekühlten Lanzendoms
2. Blasprozess kann nicht beendet und die Schmelze nicht abgestochen werden
3. Blaslanze muss abgeschnitten werden. Verlust einer Blaslanze sowie Produktionsverluste.

Die Anhaftungen an der Blaslanze sind nicht immer symmetrisch ausgebildet. Durch asymmetrische metallische Anhaftungen an der Blaslanze ist eine gleichmäßige Kühlung der Blaslanzenoberfläche nicht mehr gegeben, wodurch sich ein Verziehen bzw. eine Krümmung des Lanzenkörpers einstellen kann.

Auch können diese Anhaftungen zu einer ungleichmäßigen Gewichtsverteilung an der Blaslanzenoberfläche führen. Die in einer Kugelkalotte hängende, zentrisch im Konverter ausgerichtete Blaslanze, bläst dann den Sauerstoff nicht mehr mittig auf die Badoberfläche, wodurch eine optimale Prozessführung nicht gewährleistet ist.

### Nachteile der vorbekannten Lösungen:

Bisher ist es bekannt, den Lanzenzustand wie folgt zu überwachen:
   1. Gewichtsüberwachung mit Hilfe von Lastbolzen in der Seil-Umlenkrolle am Hubwerk.
   2. Visuelle Beurteilung der Blaslanze durch den Bediener mit Hilfe eines Videoüberwachungssystems; siehe zum Beispiel den Stand der Technik in US 4,247,086 und in "La formation des loups sur les lances des convertisseurs ä l'oxygène"; P. Nyssen (CRM), et al., La Revue de Metallurgie, April 1983
   3. Visuelle Begutachtung der Blaslanze durch vor Ort Personal am Lanzendom.

### Zu 1

Eine Gewichtsüberwachung der Lanze gibt keine Auskunft über die Geometrie des Anbackungsmantels. Ein kurzer dickwandiger Anbackungsmantel kann das gleiche Gewicht haben wie ein dünnwandiger langer Anbackungsmantel.

Eine Abschätzung ob das Herausziehen der Blaslanze mit Anbackungsmantel durch den Lanzendom möglich ist, ist mit dieser Methode nicht sicher gegeben.

### Zu 2

Eine visuelle Beurteilung des Lanzenzustandes über ein Videoüberwachungssystem ist abhängig vom Operator. Ist der Operator erfahren, wie sind die Sichtverhältnisse, ist der Operator unter Zeitdruck? Dies sind viele Einflussgrößen die eine genaue Beurteilung des Lanzenzustandes beeinflussen.

### Zu 3

Eine visuelle Vor-Ort-Beurteilung des Lanzenzustandes durch Stahlwerkspersonal ist in vielen Stahlwerken der Normalfall und nicht ohne Risiko. Die Gefahren in derartigen Bereichen, d. h. auf der Bühne oberhalb des Lanzendoms, für dort tätige Arbeitskräfte sind nicht unerheblich. Reaktionsverzüge im Konverter können spontan zu Schlacken- und Stahlauswurf führen. Darüber hinaus erschweren Staub, Hitze und CO-Bildung die Tätigkeit in diesen Arbeitsbereichen. Daher ist es erstrebenswert, Tätigkeiten in diesem Bereich zu minimieren.

Ausgehend von diesem Stand der Technik liegt der Erfindung die Aufgabe zugrunde, ein bekanntes Verfahren und eine bekannte Vorrichtung zum Betreiben einer Blaslanze in einem Konverter dahingehend weiterzubilden, dass die Notwendigkeit eines Wechsels der Blaslanze besser und für das Bedienpersonal risikoärmer beurteilt werden kann.

Diese Aufgabe wird durch das in Patentanspruch 1 beanspruchte Verfahren gelöst. Dieses ist dadurch gekennzeichnet, dass die Blaslanze mit ihrer Verbärung von einer Mehrzahl von in Umfangsrichtung der Blaslanze verteilt angeordneten Kameras fotografiert wird, wobei die so entstandenen Bilder einem Bilderverarbeitungsalgorithmus unterzogen werden, um die Verteilung des Durchmessers der Verbärung in Umfangsrichtung der Blaslanze und den maximalen Durchmesser zu ermitteln.

Im Rahmen der vorliegenden Beschreibung meint der Begriff "Algorithmus" einen vorzugsweise digitalen Bildverarbeitungsalgorithmus, typischerweise zur Stereokonstruktion der realen Ausmaße/Abmessung des Bären aus den erfassten Bildern. Der Algorithmus umfasst vorzugsweise auch eine Entscheidungsstufe, welche den jeweils ermittelten maximalen Durchmesser des Bären mit einem vorgegebenen radialen Schwellenwert vergleicht. Sobald der Algorithmus feststellt, dass der Durchmesser den Schwellenwert erreicht oder überschreitet, gibt die Entscheidungsstufe eine Empfehlung an die Bedienperson aus, die Blaslanzen entweder sofort oder nach n weiteren Schmelzprozessen auszutauschen. Der Schwellenwert kann variieren, je nach Art des Schmelzprozesses oder der Größe des inneren Durchmessers des Lanzendorns.

Das beanspruchte Verfahren ermöglicht vorteilhafterweise eine vollautomatische Beurteilung der Verbärung an einer Blaslanze im Hinblick darauf, ob die Blaslanze vor einem nächsten Schmelzvorgang ausgetauscht werden muss, weil die Verbärung danach möglicherweise so stark angewachsen ist, dass sie nicht mehr durch den Lanzendom am Kamin des Konverters nach außerhalb des Konverters befördert werden könnte. Durch die Verwendung moderner vorzugsweise elektronischer Kameras und insbesondere des Werkzeugs des speziellen Algorithmus ist eine Bestimmung des Durchmessers oder der Durchmesserverteilung der Verbärung in Umfangsrichtung sowie auch die Bestimmung des maximalen Durchmessers wesentlich präziser möglich als bei einer Beurteilung durch eine Bedienperson. Eine Bedienperson kann den Durchmesser bzw. die Größe der Verbärung auch im Hinblick auf die Größe der Öffnung des Lanzendoms lediglich visuell abschätzen. Außerdem ist das beanspruchte Verfahren für das Bedienpersonal am Konverter risikoärmer, weil es keine Arbeiten einer Bedienperson in der Nähe des Konverters erforderlich macht, um die Notwendigkeit eines Wechsels der Blaslanze beurteilen zu können.

Gemäß einem ersten Ausführungsbeispiel nehmen die Kameras die Bilder der verbärten Blaslanze während einer Fahrt der Blaslanze in den oder aus dem Konverter kontinuierlich auf. Diese Bilder werden dann dem Algoithmus unterzogen, um nicht nur die Verteilung des Durchmessers der Verbärung in Umfangsrichtung, sondern optional auch die Verteilung des Durchmessers der Verbärung über einen vorbestimmten Längenbereich der Blaslanze beispielsweise ab deren Unterkante zu ermitteln.

Auf diese Weise kann vorteilhafterweise die räumliche Gestalt des Bären an der Blaslanze ermittelt werden.

Die Ermittlung der "Verteilung des Durchmessers der Verbärung" meint die Ermittlung der Kontur der Verbärung. Bei der Ermittlung der "Verteilung des Durchmessers der Verbärung in Umfangsrichtung der Blaslanze" wird insofern die Kontur der Verbärung in einem Querschnitt quer zur Längsachse der Blaslanze ermittelt. Analog meint die Ermittlung der "Verteilung des Durchmessers der Verbärung über einen vorbestimmten Längenbereich der Blaslanze" eine Ermittlung der Kontur der Verbärung in Längsrichtung der Blaslanze.

Der "maximale Durchmesser" meint die größte Dicke bzw. Breite der Verbärung bzw. der Kontur der Verbärung in einer Ebene quer zur Längsachse der Blaslanze bei einem bestimmten (Umfangs-) Winkel.

Das optische Ermitteln des radialen Durchmessers der Verbärung erfolgt vorzugsweise während jeder Fahrt der Blaslanze in den Konverter hinein oder aus dem Konverter heraus. Dies ist deswegen vorteilhaft, weil auf diese Weise vermieden wird, dass die verbärte Blaslanze nicht mehr durch den Lanzendom abtransportiert werden kann, weil die Verbärung bei einer oder mehreren zwischenzeitlichen Lanzenfahrten zu stark angewachsen ist.

Ein Beleuchten der Blaslanze mit Gegenlicht, während sie fotografiert wird, bewirkt vorteilhafterweise einen stärkeren Kontrast und damit eine verbesserte Darstellung der Kontur der Verbärung auf den Bildern.

Gemäß einem weiteren Ausführungsbeispiel wird der radiale Schwellenwert für den maximalen Durchmesser der Verbärung in Umfangsrichtung kleiner als der Öffnungsdurchmesser des Lanzendoms des Konverters gewählt. Wenn der maximale Durchmesser der Verbärung in Umfangsrichtung den radialen Schwellenwert überschreitet, signalisiert das Fehlersignal die Notwendigkeit eines Wechsels der Blaslanze. Die Blaslanze wird dann durch den Lanzendom am Kamin des Konverters nach außerhalb geführt - sofern dies nicht bereits erfolgt ist - und dort von dem Bären befreit.

Alternativ kann der aktuell ermittelte maximale Durchmesser der Verbärung in Umfangsrichtung auch kleiner sein als der radiale Schwellenwert. Dann wird erfindungsgemäß eine Prognose für die zeitliche Entwicklung des Durchmessers bzw. der Durchmesserverteilung der Verbärung an der Blaslanze gestellt und für das Bedienpersonal angezeigt. Die Prognose gibt dem Bedienpersonal dann beispielsweise an, für wie viele weitere Schmelzvorgänge die Blaslanze noch im Konverter verbleiben kann ohne ausgewechselt werden zu müssen.

Die Prognose für die zeitliche Entwicklung des Durchmesser bzw. der Durchmesserverteilung der Verbärung wird erfindungsgemäß durch Beobachtung der zeitlichen Veränderung der Dicke oder der Dickenverteilung der Verbärung bei einer Mehrzahl von Schmelzvorgängen ermittelt. Die Dicke oder die Dickenverteilung der Verbärung bei einem einzelnen Schmelzvorgang wird erfindungsgemäß durch Vergleich des ursprünglichen Durchmessers bzw. der ursprünglichen Durchmesserverteilung der sauberen Blaslanze, d. h. der Blaslanze ohne Verbärung, mit dem Durchmesser oder der Durchmesserverteilung der Verbärung der Blaslanze nach dem Schmelzvorgang ermittelt.

Auf einer Anzeigeeinrichtung für das Bedienpersonal wird der Querschnitt durch die Blaslanze mit ihrer Verbärung sowie optional auch zusammen mit dem überlagerten Querschnitt der Blaslanze in sauberem Zustand angezeigt. Zusätzlich kann eine Markierung für den radialen Schwellenwert angezeigt werden. Der Querschnitt durch die Blaslanze kann sowohl in einer Ebene senkrecht zur Längsachse der Blaslanze wie auch in Richtung der Längsachse der Blaslanze angezeigt werden.

Die oben genannte Aufgabe der Erfindung wird weiterhin durch die Vorrichtung nach Anspruch 11 gelöst. Die Vorteile dieser Vorrichtung entsprechen den oben mit Bezug auf das beanspruchte Verfahren genannten Vorteilen.

Weitere vorteilhafte Ausgestaltungen des erfindungsgemäßen Verfahrens und der erfindungsgemäßen Vorrichtung sind Gegenstand der abhängigen Ansprüche.

Sofern in der vorliegenden Beschreibung im Zusammenhang mit den Begriffen "Dickenverteilung" oder "Kontur" kein konkreten Angaben gemacht sind, meinen diese Begriffe jeweils eine Dickenverteilung bzw. Kontur in Umfangsrichtung der Blaslanze und/oder in Längsrichtung der Blaslanze.

Der Beschreibung sind sieben Figuren beigefügt, wobei
- Figur 1: eine Draufsicht auf die erfindungsgemäße Vorrichtung; und
- Figuren 2-6: einen Querschnitt durch einen Konverter mit Lanzendom und jeweils verschiedenen Positionen der Blaslanze
zeigt.

Die Erfindung wird nachfolgend in Form von Ausführungsbeispielen anhand der genannten Figuren detailliert beschrieben. In allen Figuren sind gleiche technische Merkmale mit gleichen Bezugszeigen bezeichnet.

Figur 1 zeigt eine Draufsicht auf die erfindungsgemäße Vorrichtung. Zu erkennen ist insbesondere die optische Messeinrichtung 150, welche aus einer Mehrzahl von in Umfangsrichtung der Blaslanze 100 verteilt angeordneten Kameras 142 besteht. Diese Kameras dienen zum fotografieren der Blaslanze 100 mit ihrer Verbärung 130 aus unterschiedlichen Perspektiven. Es ist weiterhin eine Auswerteeinrichtung 160 zu erkennen, welche die von den Kameras aufgenommenen Bilder über Signalleitungen empfängt und einem Algorithmus unterzieht, um auf diese Weise die Durchmesserverteilung und den maximalen Durchmesser der Verbärung 130 in Umfangsrichtung der Blaslanze zu ermitteln. Neben einer derartigen Auswertung der Signale der Messeinrichtung 150, d. h. der zahlreichen Kameras 142, ist die Auswerteeinrichtung 160 ausgebildet zum Erzeugen eines Fehlersignals, wenn der ermittelte maximale Durchmesser der Verbärung der Blaslanze einen vorgegebenen radialen Schwellenwert überschreitet.

Ebenfalls in Umfangsrichtung der Blaslanze verteilt sind Lampen 145 angeordnet zum Bereitstellen von Gegenlicht, wenn die Blaslanze 100 von den Kameras 142 fotografiert wird, um den Kontrast der Bilder zu erhöhen, wenn notwendig.

Die Auswerteeinrichtung 160 ist mit einer Anzeigeeinrichtung 170 verbunden, welche die durch den vollautomatischen Algorithmus ermittelte Kontur der Verbärung, vorzugsweise zusammen mit den Konturen für die saubere Blaslanze sowie weiter vorzugsweise auch mit dem radialen Schwellenwert für den maximalen Durchmesser der Kontur und dem Fehlersignal der Verbärung für die Bedienperson anzeigt.

Figur 2 zeigt einen Konverter 200 mit einem Kamin 250 und einem an dem Kamin angesetzten Lanzendom 240 zum Einfahren der Blaslanze 100 in den Konverter 200 oder zum Herausfahren der Lanze 100 aus dem Konverter. Der Lanzendom ist mittig über dem Konvertermund 205 positioniert; er hat einen Öffnungsdurchmesser D. Die Messeinrichtung 150 mit der Mehrzahl von Kameras 142 kann beispielsweise am Eingang des Lanzendoms 240 oder am Konvertermund 220 angeordnet sein.

Figur 2 zeigt die zunächst noch saubere Blaslanze 100, d. h. die Blaslanze ohne Verbärung in einer Parkposition 210 außerhalb des Konverters 200.

Gemäß den Figuren 3 und 4 wird die Blaslanze 100 zu gegebener Zeit aus der Parkposition 210 durch den Lanzendom 240 und den Konvertermund 205 in eine Blasposition 220 in dem Konverter oberhalb der Metallschmelze 500 positioniert. In der Blasposition 220 wird durch die Blaslanze ein Medium, typischerweise Sauerstoff 400, auf die Metallschmelze 500 geblasen. Dabei kommt es, wie einleitend ausführlich beschrieben, zu Ablagerungen von aufspritzender Schlacke an der Blaslanze 100, d. h. die Blaslanze verbärt. Die Verbärung kann sich über einen Längenbereich L der Blaslanze erstrecken, siehe Figur 5.

Nach Beendigung des Blasvorgangs fährt die verbärte Blaslanze wieder durch den Konvertermund 205 und den Lanzendom 240 zurück in die Parkposition 210, wie in Figur 6 gezeigt. Das beschriebene Verfahren der Lanze aus der Parkposition 210 in die Blasposition 220 und zurück erfolgt mit Hilfe einer Verfahreinrichtung 140, wie in Figur 4 beispielhaft gezeigt.

Nachdem die verbärte Blaslanze aus dem Lanzendom 240 nach oben herausgezogen wurde, wird mit Hilfe der erfindungsgemäßen Messvorrichtung 150 im Zusammenwirken mit der Auswerteeinrichtung 160 zunächst die Verteilung des Durchmessers der Verbärung 130 in Umfangsrichtung der Blaslanze und der maximale Durchmesser der Verbärung in Umfangsrichtung ermittelt. Dies geschieht, wie im allgemeinen Teil der Beschreibung beschrieben, durch Auswerten der von den Kameras 142 aufgenommenen Bilder mit Hilfe eines Algorithmus. Der maximale Durchmesser der Verbärung in Umfangsrichtung - und vorzugsweise auch über der Höhe der Verbärung - wird nachfolgend mit einem vorgegebenen radialen Schwellenwert, welcher kleiner als der Öffnungsdurchmesser D des Lanzendoms ist, verglichen. Sollte der maximale Durchmesser der Verbärung dann größer sein als der vorgegebene radiale Schwellenwert, so wird dem Bedienpersonal des Konverters über ein Fehlersignal mitgeteilt, dass ein Wechsel der Blaslanze erforderlich ist bzw. dass die zuletzt verwendete Blaslanze für weitere Schmelzvorgänge nicht verwendet werden kann, weil dann eine Rückführung der Blaslanze durch den Lanzendom nicht mehr gewährleistet ist.

Wenn das Ergebnis der Stereorekonstruktion andererseits zeigen sollte, dass der maximale Durchmesser der Verbärung kleiner ist als der Schwellenwert, so gibt die Auswerteeinrichtung 160 beispielsweise über die Anzeigeeinrichtung 170 eine Prognose für die zeitliche Entwicklung des Durchmessers bzw. der Durchmesserverteilung der Verbärung an der Blaslanze 100 an das Bedienpersonal des Konverters aus. Diese Prognose kann beispielsweise besagen, dass die aktuelle Blaslanze noch für x Schmelzvorgänge verwendet werden kann, bevor die Gefahr besteht, dass ihre Verbärung so stark angewachsen ist, dass die verbärte Lanze dann nicht mehr durch den Lanzendom nach außen geführt werden kann. Die Dicke oder die Dickenverteilung der Verbärung bei einem einzelnen Schmelzvorgang wird erfindungsgemäß ermittelt durch einen Vergleich des ursprünglichen Durchmessers d₀ oder der ursprünglichen Durchmesserverteilung der sauberen Lanze, d. h. der Blaslanze ohne Verbärung, mit dem Durchmesser oder der Durchmesserverteilung der Verbärung der Blaslanze nach dem Schmelzvorgang.

### Bezugszeichenliste

- 100: Blaslanze
- 130: Verbärung
- 140: Verfahreinrichtung
- 142: Kamera
- 145: Lampen für Gegenlicht
- 150: optische Messeinrichtung
- 160: Auswerteinrichtung
- 170: Anzeigeeinrichtung
- 200: Konverter
- 205: Konvertermund
- 210: Parkposition
- 220: Blasposition
- 240: Lanzendom
- 250: Kamin
- 400: Medium
- 500: Metallschmelze

- D: Öffnungsdurchmesser
- do: ursprünglicher Durchmesser
- L: Längenbereich

## Patentansprüche

1. Verfahren zum Betreiben einer Blaslanze (100) in einem Konverter (200) zur Stahlerzeugung, aufweisend folgende Schritte:
Verfahren der Blaslanze (100) während des Betriebs des Konverters (200) aus einer Parkposition (210) in eine Blasposition (220) in dem Konverter zum Einbringen eines Mediums (400) in den Konverter, wobei die Blaslanze (100) verbärt,
Optisches Ermitteln des maximalen Durchmessers der Verbärung (130) der Blaslanze; und
Erzeugen eines Fehlersignals, wenn der ermittelte maximale Durchmesser der Verbärung (130) der Blaslanze in Umfangsrichtung der Blaslanze einen vorgegebenen radialen Schwellenwert überschreitet;
**dadurch gekennzeichnet, dass**
die Blaslanze (100) mit ihrer Verbärung (130) von einer Mehrzahl von in Umfangsrichtung der Blaslanze verteilt angeordneten Kameras (142) fotografiert wird, wobei die so entstandenen Bilder einem vollautomatischen Algorithmus unterzogen werden, um die Verteilung des Durchmessers der Verbärung (130) in Umfangsrichtung der Blaslanze und den maximalen Durchmesser zu ermitteln.

2. Verfahren nach Anspruch 1,
**dadurch gekennzeichnet, dass**
die Kameras die Bilder der verbärten Blaslanze während einer Fahrt der Blaslanze in den oder aus dem Konverter (200) aufnehmen; und
diese Bilder der intermittierenden Stereorekonstruktion unterzogen werden, um neben der Verteilung des Durchmessers der Verbärung (130) in Umfangsrichtung auch die Verteilung des Durchmessers der Verbärung über einen vorbestimmten Längenbereich (L) der Blaslanze (100), beispielsweise ab deren Unterkante, zu ermitteln.

3. Verfahren nach Anspruch 1 oder 2,
**dadurch gekennzeichnet, dass**
das optische Ermitteln des Durchmessers während jeder Fahrt der Blaslanze (100) in den oder aus dem Konverter erfolgt.

4. Verfahren nach einem der vorangegangenen Ansprüche,
**dadurch gekennzeichnet, dass**
die Blaslanze (100), während sie fotografiert wird, wenn notwendig, mit Gegenlicht beleuchtet wird.

5. Verfahren nach einem der vorangegangenen Ansprüche,
**dadurch gekennzeichnet, dass**
der radiale Schwellenwert für den maximalen Durchmesser der Verbärung (130) kleiner als der Öffnungsdurchmesser (D) des Lanzendoms des Konverters gewählt wird; und
das Fehlersignal die Notwendigkeit eines Wechsels der Blaslanze signalisiert, wenn der maximale Durchmesser der Verbärung in Umfangsrichtung den radialen Schwellenwert überschreitet.

6. Verfahren nach einem der Ansprüche 1 bis 4,
**dadurch gekennzeichnet, dass**
der radiale Schwellenwert für den Durchmesser der Verbärung (130) kleiner als der Öffnungsdurchmesser (D) des Lanzendoms des Konverters gewählt wird; und
eine Prognose für die zeitliche Entwicklung des Durchmessers bzw. der Durchmesserverteilung der Verbärung (130) an der Blaslanze (100) gestellt und für eine Bedienperson angezeigt wird, wenn der aktuell ermittelte maximale Durchmesser der Verbärung kleiner als der Schwellenwert ist.

7. Verfahren nach Anspruch 6,
**dadurch gekennzeichnet, dass**
die Prognose für die zeitliche Entwicklung des Durchmessers bzw. der Durchmesserverteilung der Verbärung (130) an der Blaslanze (100) ermittelt wird durch Beobachtung der zeitlichen Veränderung der Dicke oder der Dickenverteilung der Verbärung (130) bei einer Mehrzahl von Schmelzvorgängen.

8. Verfahren nach Anspruch 7,
**dadurch gekennzeichnet, dass**
die Dicke oder die Dickenverteilung der Verbärung (130) bei einem einzelnen Schmelzvorgang ermittelt wird durch einen Vergleich des ursprünglichen Durchmessers (d₀) oder der ursprünglichen Durchmesserverteilung der sauberen Blaslanze (100) mit dem Durchmesser oder der Durchmesserverteilung der Verbärung der Blaslanze (100) nach dem Schmelzvorgang.

9. Verfahren nach einem der vorangegangenen Ansprüche,
**dadurch gekennzeichnet, dass**
ein Querschnitt durch die Blaslanze (100) mit ihrer Verbärung - optional mit eingezeichnetem Querschnitt der Blaslanze in sauberem Zustand - für eine Bedienperson der Vorrichtung angezeigt wird.

10. Verfahren nach Anspruch 9,
**dadurch gekennzeichnet, dass**
eine Markierung für den radialen Schwellenwert bei Anzeige des Querschnitts der Blaslanze (100) mit ihrer Verbärung mit angezeigt wird.

11. Vorrichtung zum Betreiben einer Blaslanze (100) in einem Konverter (200) zur Stahlerzeugung, mit:
einer Verfahreinrichtung (140) zum Verfahren der Blaslanze (100) während des Betriebs des Konverters (200) aus einer Parkposition in eine Blasposition in dem Konverter zum Einbringen eines Mediums (400) in den Konverter, wobei die Blaslanze (100) verbärt,
einer optischen Messeinrichtung (150) zum Ermitteln des maximalen Durchmessers (d) der Verbärung der Blaslanze; und
einer Auswerteeinrichtung (160) zum Auswerten der Signale der Messeinrichtung (150) und zum Erzeugen eines Fehlersignals, wenn der ermittelte maximale Durchmesser der Verbärung der Blaslanze einen vorgegebenen radialen Schwellenwert überschreitet;
**dadurch gekennzeichnet dass**
die optische Messeinrichtung aus einer Mehrzahl von in Umfangsrichtung der Blaslanze verteilt angeordneten Kameras (142) gebildet ist zum Fotografieren der Blaslanze (100) mit ihrer Verbärung (130); und
die Auswerteeinrichtung (160) ausgebildet ist, die von den Kameras (142) aufgenommenen Bilder einem Algorithmus zu unterziehen, um die Durchmesserverteilung und den maximalen Durchmesser der Verbärung (130) in Umfangsrichtung der Blaslanze zu ermitteln.

12. Vorrichtung nach Anspruch 11,
**gekennzeichnet, durch**
in Umfangsrichtung der Blaslanze (100) verteilt angeordnete Lampen (145) zum Bereitstellen von Gegenlicht, wenn die Blaslanze (100) von den Kameras (142) fotografiert wird.

13. Vorrichtung nach einem der Ansprüche 11 oder 12,
**gekennzeichnet durch**
eine Anzeigeeinrichtung (170) zum Anzeigen einer **durch** die Stereorekonstruktion ermittelten Kontur der Verbärung (130), vorzugsweise zusammen mit den Konturen für die saubere Blaslanze.

14. Vorrichtung nach Anspruch 13,
**dadurch gekennzeichnet, dass**
die Anzeigeeinrichtung (170) weiterhin ausgebildet ist, den radialen Schwellenwert in die dargestellte Kontur für die Verbärung (130) der Blaslanze mit einzublenden.

15. Vorrichtung nach einem der Ansprüche 11 bis 14,
**dadurch gekennzeichnet, dass**
die Messeinrichtung (150) am Eingang eines Lanzendoms (240) am Kamin (250) des Konverters (200) oder am Konvertermund angeordnet ist, durch welchen die Blaslanze (100) in den Konverter (200) hinein und aus dem Konverter (200) heraus verfahren wird.

## Claims

1. Method of operating a blowing lance (100) in a converter (200) for steel production, comprising the following steps:
moving the blowing lance (100) during operation of the converter (200) from a parked position (210) to a blowing position (220) in the converter for introduction of a medium (400) into the converter, wherein the blowing lance (100) is subject to formation of scull, optical determination of the maximum diameter of the scull formation (130) of the blowing lance; and
generating a fault signal if the determined maximum diameter of the scull formation (130) of the blowing lance in circumferential direction of the blowing lance exceeds a predetermined radial threshold value;
**characterised in that**
the blowing lance (100) together with the scull formation (130) thereof is photographed by a plurality of cameras (142) arranged in distribution in the circumferential direction of the blowing lance, wherein the thus-produced images are subjected to a fully automated algorithm process so as to determine the distribution of the diameter of the scull formation (130) in circumferential direction of the blowing lance and the maximum diameter.

2. Method according to claim 1, **characterised in that** the cameras take the images of the blowing lance, which is formed with scull, during travel of the blowing lance into or out of the converter (200); and these images undergo intermittent stereo reconstruction so as to determine, in addition to the distribution of the diameter of the scull formation (130) in circumferential direction, the distribution of the diameter of the scull formation over a predetermined length region (L) of the blowing lance (100), for example from the lower edge thereof.

3. Method according to claim 1 or 2, **characterised in that** the optical determination of the diameter is carried out during each travel of the blowing lance (100) into or out of the converter.

4. Method according to any one of the preceding claims, **characterised in that** the blowing lance (100) is, if necessary, illuminated by backlighting while it is photographed.

5. Method according to any one of the preceding claims, **characterised in that** the radial threshold value for the maximum diameter of the scull formation (130) is selected to be smaller than the opening diameter (D) of the lance mandrel of the converter; and the fault signal signals the necessity of change of the blowing lance if the maximum diameter of the scull formation in circumferential direction exceeds the radial threshold value.

6. Method according to any one of claims 1 to 4, **characterised in that** the radial threshold value for the diameter of the scull formation (130) is selected to be smaller than the opening diameter (D) of the lance mandrel of the converter; and a prognosis for development of the diameter or diameter distribution of the scull formation (130) at the blowing lance (100) over time is set and displayed to an operator if the instantaneously determined maximum diameter of the scull formation is smaller than the threshold value.

7. Method according to claim 6, **characterised in that** the prognosis for the development of the diameter or the diameter distribution of the scull formation (130) at the blowing lance (100) overtime is determined by observation of the change in the thickness or the thickness distribution of the scull formation (130) over time for a plurality of melting processes.

8. Method according to claim 7, **characterised in that** the thickness or thickness distribution of the scull formation (130) is determined for an individual melting process by comparison of the original diameter (d₀) or original diameter distribution of the clean blowing lance (100) with the diameter or the diameter distribution of the scull formation of the blowing lance (100) after the blowing process.

9. Method according to any one of the preceding claims, **characterised in that** a cross-section through the blowing lance (100) together with the scull formation thereof is displayed, optionally with an illustrated cross-section of the blowing lance in clean state, to an operator of the device.

10. Method according to claim 9, **characterised in that** a marking for the radial threshold value is displayed in the case of display of the cross-section of the blowing lance (100) together with the scull formation thereof.

11. Device for operating a blowing lance (100) in a converter (200) for steel production, comprising:
a moving device (140) for moving the blowing lance (100) during operation of the converter (200) from a parked position a blowing position in the converter for introduction of a medium (400) into the converter, wherein the blowing lance (100) is subject to formation of scull,
an optical measuring device (150) for determining the maximum diameter (d) of the scull formation of the blowing lance; and
an evaluating device (160) for evaluating the signals of the measuring device (150) and for generating a fault signal if the determined maximum diameter of the scull formation of the blowing lance exceeds a predetermined radial threshold value;
**characterised in that**
the optical measuring device is formed from a plurality of cameras (142), which are arranged in distribution in the circumferential direction of the blowing lance, for photographing the blowing lance (100) together with the scull formation (130) thereof; and
the evaluating device (160) is constructed to subject the images, which are taken by the cameras (142), to an algorithm in order to determine the diameter distribution and the maximum diameter of the scull formation (130) in the circumferential direction of the blowing lance.

12. Device according to claim 11, **characterised by** lamps (145), which are arranged in distribution in the circumferential direction of the blowing lance (100) for providing backlighting when the blowing lance (100) is photographed by the cameras (142).

13. Device according to one of claims 11 and 12, **characterised by** a display device (170) for displaying a profile, which is determined by stereo reconstruction, of the scull formation (130), preferably together with the profiles for the clean blowing lance.

14. Device according to claim 13, **characterised in that** the display device (170) is further constructed to merge the radial threshold value into the illustrated profile for the scull formation (130) of the blowing lance.

15. Device according to any one of claims 11 to 14, **characterised in that** the measuring device (150) is arranged at the entrance of a lance mandrel (240) at the flue (250) of the converter (200) or at the converter mouth, through which the blowing lance (100) is moved into the converter (200) and moved out of the converter (200).

## Revendications

1. Procédé pour la mise en service d'une lance de soufflage (100) dans un convertisseur (200) pour la production d'acier, présentant les étapes suivantes dans lesquelles :
on fait passer la lance de soufflage (100) au cours de la mise en service du convertisseur (200) d'une position de repos (210) à une position de soufflage (220) dans le convertisseur pour introduire un milieu (400) dans le convertisseur, passage au cours duquel des loups (des concrétions) se forment sur la lance de soufflage (100) ;
on détermine par voie optique le diamètre maximal de la formation de loups (130) de la lance de soufflage ; et
on génère un signal d'erreur lorsque le diamètre maximal déterminé de la formation de loups (130) de la lance de soufflage dans la direction périphérique de la lance de soufflage dépasse vers le haut une valeur seuil radiale prédéfinie ;
**caractérisé en ce qu'**on photographie la lance de soufflage (100) avec sa formation de loups (130) à partir d'une multitude de caméras (142) disposées en étant distribuées dans la direction périphérique de la lance de soufflage, les images ainsi obtenues étant soumises à un algorithme complètement automatisé afin de déterminer la distribution du diamètre de la formation de loups (130) dans la direction périphérique de la lance de soufflage ainsi que le diamètre maximal.

2. Procédé selon la revendication 1, **caractérisé en ce que** les caméras prennent les photos de la lance de soufflage sur laquelle se sont formés des loups au cours d'un déplacement de la lance de soufflage qui pénètre dans le convertisseur (200) ou qui sort de ce dernier, et ces images sont soumises à la reconstruction intermittente en stéréo afin de déterminer, à côté de la distribution du diamètre de la formation de loups (130) dans la direction périphérique, également la distribution du diamètre de la formation de loups sur une zone prédéfinie (L) en direction longitudinale de la lance de soufflage (100), par exemple à partir de son arête inférieure.

3. Procédé selon la revendication 1 ou 2, **caractérisé en ce que** la détermination optique du diamètre a lieu au cours de chaque déplacement de la lance de soufflage (100) lorsqu'elle pénètre dans le convertisseur ou lorsqu'elle en sort.

4. Procédé selon l'une quelconque des revendications précédentes, **caractérisé en ce qu'**on éclaire la lance de soufflage (100), pendant qu'elle est photographiée, en cas de nécessité, à contre-jour.

5. Procédé selon l'une quelconque des revendications précédentes, **caractérisé en ce qu'**on sélectionne la valeur seuil radiale pour le diamètre maximal de la formation de loups (130) pour qu'il soit inférieur au diamètre d'ouverture (D) du dôme de lance du convertisseur ; et le signal d'erreur est là pour signaler la nécessité d'un remplacement de la lance de soufflage lorsque le diamètre maximal de la formation de loups en direction périphérique dépasse vers le haut la valeur seuil radiale.

6. Procédé selon l'une quelconque des revendications 1 à 4, **caractérisé en ce qu'**on sélectionne la valeur seuil radiale pour le diamètre maximal de la formation de loups (130) pour qu'il soit inférieur au diamètre d'ouverture (D) du dôme de lance du convertisseur et un pronostic est posé pour le développement dans le temps du diamètre, respectivement de la distribution du diamètre de la formation de loups (130) contre la lance de soufflage (100) et est affiché pour un préposé à la manoeuvre, lorsque le diamètre maximal de la formation de loups en cours de détermination est inférieur à la valeur seuil.

7. Procédé selon la revendication 6, **caractérisé en ce que** le pronostic pour le développement dans le temps du diamètre, respectivement de la distribution du diamètre de la formation de loups (130) contre la lance de soufflage (100) est déterminé par l'observation de la modification dans le temps de l'épaisseur ou de la distribution de l'épaisseur de la formation de loups (130) dans une multitude de processus de mise en fusion.

8. Procédé selon la revendication 7, **caractérisé en ce qu'**on détermine l'épaisseur ou la distribution de l'épaisseur de la formation de loups (130) au cours d'un processus individuel de mise en fusion via une comparaison du diamètre initial (d₀) ou de la distribution initiale du diamètre de la lance de soufflage propre (100) au diamètre ou à la distribution du diamètre de la formation de loups de la lance de soufflage (100) après le processus de mise en fusion.

9. Procédé selon l'une quelconque des revendications précédentes, **caractérisé en ce qu'**une section transversale à travers la lance de soufflage (100) avec sa formation de loups - de manière facultative en indiquant la section transversale de la lance de soufflage à l'état propre - est affichée pour un préposé à la manoeuvre du dispositif.

10. Procédé selon la revendication 9, **caractérisé en ce qu'**on affiche également un repère pour la valeur seuil radiale lors de l'affichage de la section transversale de la lance de soufflage (100) avec sa formation de loup.

11. Dispositif pour la mise en service d'une lance de soufflage (100) dans un convertisseur (200) pour la production d'acier, comprenant :
un mécanisme de déplacement (140) pour faire passer la lance de soufflage (100) lors de la mise en service du convertisseur (200) d'une position de repos à une position de soufflage dans le convertisseur pour introduire un milieu (400) dans le convertisseur, passage au cours duquel des loups se forment sur la lance de soufflage (100) ;
un mécanisme de mesure optique (150) pour la détermination du diamètre maximal (d) de la formation de loups de la lance de soufflage ; et
un mécanisme d'évaluation (160) pour l'évaluation des signaux du mécanisme de mesure (150) et pour générer un signal d'erreur lorsque le diamètre maximal déterminé de la formation de loups de la lance de soufflage dépasse vers le haut une valeur seuil radiale prédéfinie ;
**caractérisé en ce que** le mécanisme de mesure optique est formé à partir d'une multitude de caméras (142) disposées en étant distribuées dans la direction périphérique de la lance de soufflage pour photographier la lance de soufflage (100) avec sa formation de loups (130) ; et
le mécanisme d'évaluation (160) est réalisé pour soumettre à un algorithme les images prises par les caméras (142) afin de déterminer la distribution du diamètre et le diamètre maximal de la formation de loups (130) dans la direction périphérique de la lance de soufflage.

12. Dispositif selon la revendication 11, **caractérisé par** des lampes (145) disposées en étant distribuées dans la direction périphérique de la lance de soufflage (100) pour procurer un contre-jour lorsque la lance de soufflage (100) est photographiée par les caméras (142).

13. Dispositif selon l'une quelconque des revendications 11 ou 12, **caractérisé par** un mécanisme d'affichage (170) pour afficher un contour de la formation de loups (130), déterminé par la reconstruction en stéréo, de préférence de manière conjointe avec les contours pour la lance de soufflage propre.

14. Dispositif selon la revendication 13, **caractérisé en ce que** le mécanisme d'affichage (170) est réalisé en outre pour inclure la valeur seuil radiale de manière conjointe dans le contour représenté pour la formation de loups (130) de la lance de soufflage.

15. Dispositif selon l'une quelconque des revendications 11 à 14, **caractérisé en ce que** le mécanisme de mesure (150) est disposé à l'entrée d'un dôme de lance (240) contre la cheminée (250) du convertisseur (200) ou à l'embouchure du convertisseur, à travers laquelle la lance de soufflage (100) peut pénétrer dans le convertisseur (200) et sortir du convertisseur (200).
